# EUROPÄISCHE PATENTSCHRIFT

(11) **EP 0 043 907 B1**
(45) Veröffentlichungstag und Bekanntmachung des Hinweises auf die Patenterteilung: **05.03.1986**
(21) Anmeldenummer: 81104121.9
(22) Anmeldetag: 29.05.1981
(51) Int. Cl.: A45D 1/18

(54) **Haarpflege- und Frisiergerät**
Apparatus for dressing and taking care of the hair
Appareil pour coiffer et soigner les cheveux

(30) Priorität: 11.07.1980 DE 3026263
(43) Veröffentlichungstag der Anmeldung: 20.01.1982
(73) Patentinhaber: Braun Aktiengesellschaft, Frankfurt am Main (DE)
(72) Erfinder: Barowski, Karl-Heinz, D-6235 Okriftel (DE); Lange, Klaus Peter, D-6239 Eppstein/Bremthal (DE)
(74) Vertreter: Einsele, Rolf

## Beschreibung

Die Erfindung betrifft einen Lockenstab gemäß dem Oberbegriff des Patentanspruchs 1. Derartige Lockenstäbe sind in den nicht vorveröffentlichten Druckschriften EP-A-0 021 136 und EP-A-0 032114 beschrieben, die nach Art. 54 (3) und (4) EPÜ zu berücksichtigen sind.

Es sind auch bereits aufheizbare Frisiergeräte bekannt, die mit Kämmen oder Bürsten ausgestattet sind (US-A-1 052 097, US-A-2474106) und zum Formen und Kämmen von Kopfhaaren dienen. Diese Frisiergeräte haben den Nachteil, daß sie weder Haarwickler noch Lockenstäbe ersetzen können und letzlich nur zum Auffrischen einer Frisur geeignet sind.

Man hat schon vorgeschlagen, einen Lockenstab mit Frisierzusätzen in Form von aufsteckbaren schmalen Bürsten oder Kämmen auszustatten (DE-A-2 607 857). Dieses bekannte Frisiergerät hat zum einen den Nachteil, daß es Schwierigkeiten bereitet, eine Haarsträhne einzufangen, die auf den Lockenstab aufgewickelt werden soll, und zum anderen liegt das Haar in ungünstiger Weise am Heizstab an.

Schließlich ist aus der US-A-3 365 811 ein Handgerät zum Aufheizen von Lockenwicklern bekannt. Dies Gerät enthält in einem Handgriff einen Heizwiderstand zum Erhitzen eines Luftstromes, der wiederum seine Wärme an einen auf das Griffende aufgesteckten Lockenwickler und die hierauf gewickelten Haare abgibt. Zur Erleichterung des Aufwickelns der Haare ist der Lockenwickler mit Streifen aus einem faserigen Textilmaterial belegt.

Der vorliegenden Erfindung liegt die Aufgabe zugrunde, einen einfach aufgebauten und leicht handhabbaren Lockenstab zu schaffen, der seinen Benutzer in die Lage versetzt, alle zum Pflegen, Legen und Formen des Haares erforderlichen Arbeiten mit ihm durchführen zu können.

Erfindungsgemäß wird diese Aufgabe dadurch gelöst, daß der Lockenstab die im kennzeichnenden Teil des Patentanspruchs 1 genannten Merkmale aufweist, daß also sein aufschiebbarer Wickelkörper sowohl lange, grobe Vorsprünge als auch zwischen diesen angeordnete kurze, feine Vorsprünge aufweist, wobei die groben Vorsprünge die feinen Vorsprünge bezüglich ihrer Länge und Stärke um ein Vielfaches übertreffen. Dabei wirken die genannten groben Vorsprünge im Gebrauch wie die Zinken eines Kammes, während die feinen Vorsprünge gleichzeitig das Haar nach Art einer Bürste glätten. Außerdem halten die feinen Vorsprünge eine von ihnen erfaßte Haarsträhne so fest, daß diese ohne Schwierigkeiten auf den Wickelkörper aufgedreht werden kann.

In einer bevorzugten Ausführungsform sind die groben Vorsprünge des Wickelkörpers als quer zur Längsachse des Wickelkörpers angeordnete, sternartig radial gezackte scheibenförmige Ringkörper ausgebildet, deren Innendurchmesser dem Außendurchmesser des Heizstabes entspricht und die durch Längsstege miteinander verbunden sind. Diese Ausbildung des Wickelkörpers ist nicht nur produktionstechnisch besonders günstig realisierbar, sondern sie bewirkt außerdem, daß der erfindungsgemäße mit einem solchen Wickelkörper ausgestattete Lockenstab in jeder Drehstellung gleich gut sowohl zum Kämmen und Bürsten als auch zum Wickeln einer Locke angesetzt werden kann.

Vorzugsweise sind die kurzen, feinen Vorsprünge des Wickelkörpers auf der Außenseite der die sternartigen Ringkörper verbindenden Längsstege angeordnet, wodurch eine durch die groben Vorsprünge in eine Vielzahl von Bahnen aufgeteilte Haarsträhne automatisch von den feinen Vorsprüngen erfäßt wird. Weiterhin hat es sich als vorteilhaft erwiesen, die genannten Längsstege des Wickelkörpers mit einem etwa kreisabschnittförmigen Querschnittsprofil auszubilden ; denn hierdurch wird ein nahezu stetiger Übergang von der Außenfläche der Längsstege zu den dazwischenliegenden Oberflächenteilen des Heizstabes erzielt, und infolgedessen wird ein Abknicken der auf den Wickelkörper aufgedrehten Haare an den Längskanten der Längsstege vermieden.

In der Zeichnung ist ein Ausführungsbeispiel des Erfindungsgegenstandes in vereinfachter Darstellung wiedergegeben, und zwar zeigen :
Figur 1 den Längsschnitt durch einen Lockenstab, der zur Aufnahme des Wickelkörpers vorbereitet ist,
Figur 2 den Längsschnitt durch den Wickelkörper in vergrößerter Darstellung,
Figur 3 das griffteilseitige Ende des Wickelkörpers nach Fig. 2,
Figur 4 das freie Ende des Wickelkörpers nach Fig. 2,
Figur 5 den Schnitt nach den Linien A-A durch den Wickelkörper gemäß Fig. 2, in vergrößerter Darstellung,
Figur 6 einen Teil-Längsschnitt durch das griffteilseitige Ende des Wickelkörpers nach Fig. 2,
Figur 7 die Draufsicht auf einen Teil eines Stegs des Wickelkörpers nach Fig. 2, in vergrößerter Darstellung,
Figur 8 den Teilschnitt durch den vorderen Teil des Griffteils des Lockenstabs nach Fig. 1.

Der Lockenstab gemäß Fig. 1 besteht im wesentlichen aus dem zylindrischen Heizstab 1 mit Heizpatrone 2 und dem die Heizpatrone einhüllenden Isolierschlauch 3 ; einer Verdampfeinrichtung 4 mit Betätigungsknopf 5, Wasserbehälter 6, Schwammkörper 7 und Spritzdüse 8 ; einem Griffteil 9 mit Zuleitungskabei 10, Drehkupplung 11 und schließlich einer am Griffteil 9 kippbar gelagerten Taste 12 mit Rückholfeder 13 und der Spange 21 zum Halten der Haarsträhne am Heizstab 1.

Auf den Heizstab 1 ist der Wickelkörper gemäß Fig. 2 aufschiebbar, wobei der Außendurchmesser d des Heizstabs 1 etwa der lichten Weite D (Fig. 5) des Wickelkörpers entspricht.

Der Wickelkörper weist drei Längsstege 14, 15, 16 auf, die über die ringförmigen Enden 17, 18 miteinander verbunden sind. Jeder einzelne Steg 14, 15, 16 ist mit einer Vielzahl von feinen Vorsprüngen 19, 20 besetzt, die sich bürstenartig nach außen erstrecken. Ferner tragen und verbinden die genannten Längsstege 14, 15, 16 die sternartig gezackten scheibenförmigen Ringkörper 22a, 22b, von denen jeder nach Art eines Kamms sich radial erstreckende Zinken 23 aufweist. Das ringförmige Ende 18 ist mit federnden Haltegliedern 24, 25 ausgestattet, die mit ihren hakenartigen Enden in Öffnungen 26 am Kragen 27 des Griffteils 9 einrasten, wie dies Fig. 8 zeigt.

Zum Gebrauch wird der Wickelkörper auf den Heizstab 1 des Lockenstabes aufgeschoben, bis die federnden Halteglieder 24, 25 in die Öffnungen 26 am Kragen 27 des Griffteils 9 einrasten. Der Wickelkörper kann nun mit Hilfe des Griffteils in das Kopfhaar eingedreht werden, wobei sich das Haar in den offenen Bereichen 28 zwischen den Längsstegen, die von den Stegen 14, 15, 16 nicht abgedeckt sind, fest an den Heizstab 1 anlegt. Da der Heizstab 1 die zum Verformen des Haares erforderliche Temperatur aufweist, sind die aufgewickelten Haare dieser Temperatur unmittelbar ausgesetzt, wobei die durch die Stege 14, 15, 16 abgedeckten schmalen Partien des Haares zwar nicht in direkte Berührung mit dem Heizstab 1 gelangen, aber dennoch ähnlichen Temperaturbedingungen ausgesetzt sind. Die aufgewickelte Haarsträhne kann nun auch dem Wasserdampf ausgesetzt werden, der über die Verdampfereinrichtung 4 erzeugbar ist. Um das Haar bleibend zu wellen, kann es anschließend auf dem Wickelkörper verbleiben und abkühlen. Zu diesem Zweck läßt sich der heiße Lockenstab aus dem Wickelkörper herausziehen, wozu lediglich die Sperrglieder 24, 25 so zusammengedrückt werden, daß ihre hakenartigen Enden aus den Ausnehmungen 26 am Kragen 27 herausgleiten und den Wickelkörper freigeben.

Wie bereits erwähnt, besteht ein besonderer Vorteil des Erfindungsgegenstandes darin, daß der auf dem Heizstab 1 aufgeschobene Wickelkörper nicht nur als Lockenwickler, sondern auch als Kamm oder Bürste für die Haarpflege verwendet werden kann, wobei die scheibenförmigen Ringkörper 22 mit ihren groben zinkenartigen Vorsprüngen 23 die Funktion eines Kamms und die feinen borstenartigen Vorsprünge 19, 20, 21 die Funktion einer Bürste erfüllen, und zwar weitgehend unabhängig davon, in welcher Drehstellung der Wickelkörper am Haar angesetzt wird.

## Patentansprüche

1. Lockenstab zum Formen, Legen und Kämmen der Haare mit einem an einem Handgriff (9) befestigten Heizstab (1) und einem auf den Heizstab (1) aufschiebbaren Wickelkörper, dessen Mantel Durchbrüche (28) aufweist, an denen eine darauf gewickelte Haarsträhne abschnittweise in unmittelbaren Kontakt zum Heizstab (1) gelangt und der auf den zwischen den Durchbrüchen (28) verbleibenden Mantelteilen radiale Vorsprünge nach Art von Zinken, Zapfen oder Borsten trägt, dadurch gekennzeichnet, daß der Wickelkörper sowohl lange, grobe Vorsprünge (23) als auch zwischen diesen angeordnete kurze, feine Vorsprünge (19, 20, 21) aufweist, wobei die groben Vorsprünge (23) die feinen Vorsprünge (19, 20, 21) bezüglich ihrer Länge und Stärke um ein Vielfaches übertreffen.

2. Lockenstab nach Anspruch 1, dadurch gekennzeichnet, daß die groben Vorsprünge (23) des Wickelkörpers durch quer zur Längsachse des Wickelkörpers angeordnete, sternartig radial gezackte scheibenförmige Ringkörper (22) gebildet werden, deren Innendurchmesser (D) dem Außendurchmesser (d) des Heizstabes (1) entspricht und die durch Längsstege (14, 15, 16) miteinander verbunden sind.

3. Lockenstab nach Anspruch 2, dadurch gekennzeichnet, daß die feinen radialen Vorsprünge (19, 20, 21) des Wickelkörpers auf der Außenseite der Längsstege (14, 15, 16) angeordnet sind.

4. Lockenstab nach Anspruch 2 oder 3, dadurch gekennzeichnet, daß die Längsstege (14, 15, 16) des Wickelkörpers ein etwa kreisabschnittförmiges Querschnittsprofil aufweisen.

## Claims

1. Curling means for shaping, setting and combing the hair with a heating rod (1) fixed to a handle (9) and a curling member which can be placed on the heating rod (1) and whose casing has openings (28), at which strands of hair wound onto the same come zonally into direct contact with the heating rod (1) and which on casing parts between the openings (28) carries radial projections in the manner of prongs, pins or bristles, characterised in that the curling member has long, coarse projections (23) and between these also short, fine projections (19, 20, 21), the coarse projections (23) projecting by a multiple over the fine projections (19, 20, 21) with respect to their length and thickness.

2. Curling means according to claim 1, characterised in that the coarse projections (23) of the curling member are formed by star-like, radially serrated, disc-shaped ring members (22) arranged at right angles to the longitudinal axis of the curling member, whereof the internal diameter (D) corresponds to the external diameter (d) of the heating rod (1) and which are connected to one another by longitudinal webs (14, 15, 16).

3. Curling means according to claim 2, characterised in that the fine, radial projections (19, 20, 21) of the curling member are arranged on the outside of the longitudinal webs (14, 15, 16).

4. Curling means according to claim 2 or 3, characterised in that the longitudinal webs (14, 15, 16) of the curling member have an approximately circular segmental cross-sectional profile.

## Revendications

1. Fer à friser pour mettre en forme, arranger et peigner les cheveux, comprenant un bâton chauffant (1) fixé à une poignée (9) et un bigoudi pouvant être glissé sur le bâton chauffant (1) et dont la paroi latérale présente des perçées (28) où une mèche de cheveux enroulée sur le bigoudi vient par endroits en contact direct avec le bâton chauffant (1), les parties de paroi latérale qui subsistent entre les perçées (28) portant des protubérances radiales semblables à des dents, des tenons ou des poils, caractérisé en ce que le bigoudi présente à la fois des protubérances (23) longues et grossières et des protubérances (19, 20, 21) courtes et fines disposées entre celles-ci, la longueur et l'épaisseur des protubérances grossières (23) correspondant à des multiples de la longueur et de l'épaisseur des protubérances fines (19, 20, 21).

2. Fer à friser selon la revendication 1, caractérisé en ce que les protubérances grossières (23) du bigoudi sont formées par des éléments annulaires discoïdes (22), dentelés radialement en étoile et disposés transversalement à i'axe longitudinal du bigoudi, dont le diamètre intérieur (D) correspond au diamètre extérieur (d) du bâton chauffant (1) et qui sont reliés entre eux par des nervures longitudinales (14, 15, 16).

3. Fer à friser selon la revendication 2, caractérisé en ce que les protubérances radiales fines (19, 20, 21) du bigoudi sont disposées sur le côté extérieur des nervures longitudinales (14, 15, 16).

4. Fer à friser selon la revendication 2 ou 3, caractérisé en ce que les nervures longitudinales (14, 15, 16) du bigoudi présentent un profil de section droite qui est à peu près en forme de partie de cercle.
